# EUROPÄISCHE PATENTSCHRIFT

(11) **EP 1 703 775 B1**
(45) Veröffentlichungstag und Bekanntmachung des Hinweises auf die Patenterteilung: **29.07.2009**
(21) Anmeldenummer: 06004788.3
(22) Anmeldetag: 09.03.2006
(51) Int. Cl.: H05B 1/02, H05B 3/74

(54) **Verfahren zum Erwärmen eines Gargutes**
Method for heating food products
Méthode pour chauffer des produits alimentaires

(30) Priorität: 14.03.2005 DE 102005013678
(43) Veröffentlichungstag der Anmeldung: 20.09.2006
(73) Patentinhaber: E.G.O. ELEKTRO-GERÄTEBAU GmbH, 75038 Oberderdingen (DE)
(72) Erfinder: Klingner, Klaus-Wolfgang, 76139 Karlsruhe (DE)
(74) Vertreter: Patentanwälte Ruff, Wilhelm, Beier, Dauster & Partner

(56) Entgegenhaltungen:
- EP-A- 0 541 166
- EP-A- 1 289 338
- DE-A1- 3 241 968
- DE-A1- 10 337 326
- US-A1- 2004 149 731
- US-B1- 6 573 483

## Beschreibung

### Anwendungsgebiet und Stand der Technik

Die Erfindung betrifft ein Verfahren zum Erwärmen bzw. Zubereiten eines Gargutes, wie es beispielsweise in einem Gargefäß erfolgt mittels einer Heizeinrichtung. Diese Heizeinrichtung kann eine Kochstelle eines Kochfeldes sein.

Um Nahrungsmittel bzw. ein Gargut zu erwärmen, insbesondere wenn es mehrere Stunden lang abgekühlt ist, bedient man sich heutzutage in vielen Fällen eines Mikrowellenofens. Diese verhindert weitgehend das Anbrennen oder zumindest Festsetzen des Gargutes in dem Gargefäß. Allerdings verfügt nicht jeder Haushalt über einen Mikrowellenofen. Des weiteren ist ein Gargut häufig in einem metallischen Gargefäß, beispielsweise einem Kochtopf oder einer Pfanne, zubereitet worden. Der Aufwand des Umfüllens in ein für einen Mikrowellenofen geeignetes Gefäß wird häufig als störend angesehen. Insofern sollte hier ein Erwärmen mit demselben oder mit einem beliebigen Gargefäß an beispielsweise einem Kochfeld erfolgen können.

Darüber hinaus gibt es Fälle, in denen ein Gargut in einem Gargefäß gekocht bzw. zubereitet worden ist. Danach soll es jedoch noch warmgehalten werden für einen zu einem späteren bzw. beliebigen Zeitpunkt erfolgenden Verzehr. Hier besteht jedoch häufig das Problem, dass eine Kochstelle, mit der das Gargut in dem Gargefäß zubereitet worden ist, sehr heiß ist. Diese direkt zum Warmhalten des Gargutes ausgehend von ihrem Temperaturniveau zu verwenden ist relativ schwierig bzw. die Gefahr eines Ansetzens oder Anbrennens des Gargutes sehr groß.

Die EP-A-1289338 zeigt an einem Kochfeld ein Beheizen mit 2,5% der Maximalleistung direkt im Anschluss an eine Phase mit Heizen mit Maximalleistung. Der sich dadurch ergebende Warmhaltevorgang springt also von der Maximalleistung direkt zu der geringen Leistung mit 2,5% der Maximalleistung.

Die DE-A-3241968 beschreibt eine Kochmulde mit unterschiedlich ausgelegten Heizstellen. Auf einer starken Heizstelle mit einer hohen Heizleistung erfolgt ein Ankochen. Auf einer anderen schwachen Heizstelle mit geringer Leistung erfolgt ein Warmhalten. Zum Ankochen eines Garguts in einem Gargefäß wird das Gargefäß auf eine starke Heizstelle gestellt. Zum Warmhalten wird das Gargefäß dann von der starken Heizstelle auf eine schwache Heizstelle bewegt, also verschoben.

Die DE-A-10337326 beschreibt, wie ein Garvorgang unterbrochen und zu einem späteren Zeitpunkt wieder so weitergeführt werden kann wie vor der Unterbrechung, also mit den gleichen Garzustandskenngrößen. Dies bedeutet also, dass zuerst mit beispielsweise hoher Leistung gekocht und dann unterbrochen wird, wobei die Heizleistung ausgeschaltet wird. Anschließend wird wieder mit derselben hohen Leistung weitergekocht wie in der ersten Phase.

### Aufgabe und Lösung

Der Erfindung liegt somit die Aufgabe zugrunde, ein Verfahren zum Erwärmen bzw. Zubereiten oder Warmhalten eines Gargutes zu schaffen, mit dem die vorgenannten Nachteile vermieden werden und insbesondere ein schonendes und gegen Anbrennen sicheres Zubereiten möglich ist.

Gelöst wird diese Aufgabe durch ein Verfahren mit den Merkmalen des Anspruchs 1. Vorteilhafte sowie bevorzugte Ausgestaltungen der Erfindung sind Gegenstand der weiteren Ansprüche und werden im folgenden näher erläutert. Der Wortlaut der Ansprüche wird durch ausdrückliche Bezugnahme zum Inhalt der Beschreibung gemacht.

Der Vorgang des Zubereitens kann ein Warmhalten eines Gargutes in einem Gargefäß umfassen, insbesondere nach dessen Zubereitung oder Fertigstellung. Erfindungsgemäß folgt bei dem hier beschriebenen Verfahren auf eine Zeitspanne ohne Heizleistung eine beheizte Zeitspanne. Während dieser Heiz-Zeitspanne, die mindestens etwa dreißig Minuten dauert, beträgt die Heizleistung der Heizeinrichtung weniger als 5% ihrer Maximalleistung bzw. überschreitet diesen Wert nicht. Besonders vorteilhaft liegt die Heizleistung während dieser Heiz-Zeitspanne nicht mehr als 2,5% der Maximalleistung. Dadurch wird ein relativ schonendes Erwärmen sichergestellt. Da das Erwärmen zwar mit relativ geringer Heizleistung, aber über die vorgenannte, relativ lange Heiz-Zeitspanne erfolgt, ist der gesamte Energieeintrag ausreichend, auch kalte Speisen wieder durchdringend und mit etwa insgesamt gleicher Temperatur aufzuwärmen.

In Weiterbildung der Erfindung ist es sogar möglich, die Heiz-Zeitspanne auf etwa 60 Minuten auszudehnen bzw. diese Zeit zu veranschlagen, bis eine gewisse gewünschte End-Temperatur des Erwärmungsvorganges oder Warmhaltevorganges erreicht ist. Diese kann bei etwa 70°C liegen.

Bei der erfindungsgemäßen Methode zum Warmhalten eines bereits warmen bzw. gerade zubereiteten Gargutes wird die Heizleistung der Heizeinrichtung zuerst vollständig abgeschaltet für eine längere Zeit. Diese längere Zeit entspricht der eingangs genannten und erfindungsgemäßen Zeitspanne ohne Heizleistung. Diese Zeitspanne kann bei dieser Methode in einem Bereich einiger Minuten liegen, beispielsweise 5 bis 20 oder auch bis zu 30 Minuten. Diese erste Zeitspanne ohne Heizleistung dient bei dieser Methode dazu, die Heizeinrichtung bzw. eine entsprechende Kochstelle erst einmal gewissermaßen abkühlen zu lassen, wobei diese Abkühlung nicht notwendigerweise vollständig sein muss. Dabei ist es jedoch vor allem nicht nötig, das Gargefäß von der Kochstelle zu nehmen.

An diese erste Zeitspanne ohne Heizleistung schließt sich die Heiz-Zeitspanne an. Innerhalb dieser ist es möglich, die Heizleistung allmählich bis auf eine eingangs genannte höchste Leistung von wenigen Prozent der gesamten Maximalleistung zu erhöhen.

Nach einem vollständigen Abschalten der Heizleistung bei dieser zweiten Methode kann die Heiz-Zeitspanne im Bereich einiger Minuten, beispielsweise maximal 10 bis 15 Minuten, wieder in sehr geringer Höhe einsetzen. Eine solche erste Heizleistung zu Beginn der Heiz-Zeitspanne kann beispielsweise weniger als 1 % oder sogar weniger als 0,5% der Maximalleistung betragen. Auf diese Weise ist es möglich, beispielsweise bei einer Kochstelle eines Kochfeldes oder in einem Backofen, in gewisser Weise noch die vorhandene Restwärme an der Kochstelle zum Warmhalten zu nutzen und gleichzeitig bereits wieder zusätzliche Heizleistung an das Gargut zu bringen.

Von der vorgenannten, sehr geringen Heizleistung zu Beginn der Heiz-Zeitspanne aus erfolgt eine langsame Erhöhung. Diese kann entweder allmählich oder in Stufen ansteigen, je nachdem, was nach Art der Beheizung bzw. Auslegung der Heizeinrichtung günstiger ist. Diese langsame Erhöhung kann sich in einem Bereich von 10 bis 30 Minuten bewegen um dabei letztendlich die eingangs genannten maximal 5% der Maximalleistung zu erreichen zum Ende hin.

Eine stufenartige Erhöhung kann sich in Stufen von etwa 0,5% oder 1% abspielen. Eine noch feinere Unterteilung wird dann wiederum bereits als allmähliche bzw. quasi-kontinuierliche Erhöhung angesehen.

Vorteilhaft wird das Verfahren mit einem Kochfeld durchgeführt bzw. ist es mit einem Kochfeld möglich. Hierbei ist es des weiteren auch möglich, an der Heizeinrichtung des Kochfeldes eine Art Automatik-Funktion vorzusehen. Diese kann derart ausgestaltet sein, dass für die erste Methode nach dem Aufsetzen eines Gargefäßes mit dem Gargut eine entsprechende Funktion aus einem Bedien-Menü der Heizeinrichtung oder eines Kochfeldes ausgewählt und aktiviert wird. Dies kann beispielsweise in etwa nach der Art erfolgen, wie ein Ankochstoß zu Beginn eines Garkochvorganges ausgewählt wird. Somit kann auch ein Kochfeld oder auch ein Backofen erfindungsgemäß speziell ausgebildet sein.

Es kann bei einem solchen Automatik-Programm vorgesehen sein, nach dem Erreichen der vorgesehenen Maximaltemperatur des Gargutes im Bereich von 60°C oder 70°C ein Signal an eine Bedienperson auszugeben, insbesondere optisch und/oder akustisch. Das Erreichendieser Maximaltemperatur kann entweder durch entsprechende Temperaturmessung an dem Gargefäß oder dem Gargut erfolgen. Alternativ kann in dem Automatikprogramm hinterlegt sein, dass nach einer bestimmten Zeit der Heiz-Zeitspanne, beispielsweise 30 bis 60 Minuten, auf alle Fälle diese Maximaltemperatur erreicht ist.

Vorteilhaft ist hierbei vorgesehen, dass auch nach Erreichen der Maximaltemperatur die Heizleistung im selben Maß weiter zugeführt wird, so dass diese Temperatur in etwa gehalten wird. In diesem Bereich des Verfahrensablaufs entspricht diese erste Methode in etwa der zweiten Methode. Es geht also darum, ein auf in etwa der gewünschten End-Temperatur befindliches Gargut weiterhin auf dieser Temperatur zu halten.

Für ein Automatik-Programm nach der zweiten Methode kann es vorgesehen sein, dass nach dem Fertiggaren des Gargutes der Automatik-Betrieb einsetzt, und zwar entweder durch eine Bedienperson eingegeben oder aber vorteilhaft bereits zuvor angewählt und dann von dem Automatik-Programm selbsttätig gewählt. Somit kann also quasi eine Eingabe an die Heizeinrichtung erfolgen dergestalt, dass das Automatik-programm nach Fertigstellen des Gargutes selbsttätig startet. Alternativ zu einem solchen selbsttätigen Starten kann erneut der Warmhalte-Betrieb durch eine Bedienperson eingegeben werden, beispielsweise auf vorgenannte Art und Weise aus einem Menü heraus. Auch hier kann vorgesehen sein, dass das Gargut beliebig lange auf der letztlich zu erreichenden End-Temperatur gehalten wird. Beispielsweise ist es auch möglich, die Funktion des Warmhaltens nach dem Aktivieren einer Heiß-Anzeige eines Kochfeldes, welche die bekannte Warn-Funktion für eine Bedienperson hat, zu starten.

Der Begriff Heizleistung bzw. die Größenangabe in Prozent der Maximalleistung ist hier so zu verstehen, dass unabhängig von einem kontinuierlichen oder getakteten Betrieb der Heizeinrichtung, wie er beispielsweise bei Strahlungsheizeinrichtungen vorgenommen wird, die direkt an Netzspannung angeschlossen werden, unabhängig ist. Insbesondere ist hier beabsichtigt, eine über längere Zeit gemittelte Heizleistung in diesem Bereich aufzubringen. So kann also durchaus bei einem Taktbetrieb für kurze Zeit eine Momentanleistung aufgebracht werden, die erheblich über der gewünschten dauerhaften Heizleistung liegt. Im zeitlichen Mittel jedoch ergibt sich die gewünschte Dauerleistung. Ein notwendiges, relativ häufiges Schalten der Heizeinrichtung bzw. Takten wird von den Betriebsbedingungen her als nicht besonders störend angesehen, da hier die zeitlichen Abstände relativ groß sind.

Für andere Heizeinrichtungen außer Strahlungsheizeinrichtungen wie beispielsweise Induktionsheizungen stellt das Erzeugen einer derartig geringen Heizleistung im kontinuierlichen Betrieb kein großes Problem dar. Die entsprechenden Umrichter werden entweder auf eine derart geringe Leistung eingestellt. Dennoch ist es auch hier möglich, in bestimmtem Maß einen Takt-Betrieb zu wählen, der dann auf Dauer die gemittelte, gewünschte Heizleistung ergibt.

Diese und weitere Merkmale von bevorzugten Weiterbildungen der Erfindung gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Die Unterteilung der Anmeldung in einzelne Abschnitte sowie Zwischenüberschriften beschränkt die unter diesen gemachten Aussagen nicht in ihrer Allgemeingültigkeit.

### Kurzbeschreibung der Zeichnungen

Ausführungsbeispiele der Erfindung sind in den Zeichnungen schematisch dargestellt und werden im folgenden näher erläutert. In den Zeichnungen zeigt:
- Fig. 1: einen Verlauf von Gargut-Temperatur und Heizleistung über der Zeit gemäß einer ersten Methode, die nicht zur Erfindung gehört und
- Fig. 2: ein Diagramm gemäß einer zweiten Methode, die zur Erfindung gehört.

### Detaillierte Beschreibung der Zeichnungen

In Fig. 1 ist sowohl die Heizleistung P als auch die Temperatur T in einem Diagramm über der Zeit dargestellt. Dabei ist die Skalierung für die Heizleistung P in % der Maximalleistung maßstäblich. Die Temperatur T dagegen ist von ihrem Verlauf her eher schematisch und angenähert dargestellt. Die Heizleistung P ist durchgezogen dargestellt, während die Temperatur T strichpunktiert dargestellt ist.

Es ist in Fig. 1 zu erkennen, wie zum Zeitpunkt t=0 die Heizleistung P mit fest eingestelltem und konstantem Wert von 2,5% der Maximalleistung einsetzt. Dadurch steigt die Temperatur T langsam von einem Ausgangswert an, welcher insbesondere bei Raumtemperatur liegt oder sogar eine Kühlschranktemperatur sein kann, wenn das Gargut bis zu diesem Zeitpunkt im Kühlschrank aufbewahrt worden ist.

Es ist zu erkennen, wie nach etwa 60 Minuten die beabsichtigte bzw. gewünschte Maximal- oder Endtemperatur von 70°C für das Gargut nahezu erreicht ist. Bei einem Weiterführen des Heizbetriebes mit dieser Heizleistung von 2,5% der Maximalleistung wird die Temperatur des Gargutes in etwa auf diesem Niveau bleiben.

In Fig. 2 ist ein ähnliches Diagramm gemäß der vorgenannten zweiten Methode dargestellt. Hier wird davon ausgegangen, dass bis zum Zeitpunkt t=0 das Gargut zubereitet worden ist bzw. die entsprechende Heizeinrichtung mit hohen Leistungswerten betrieben worden ist. Insofern befindet sich die Garguttemperatur T auch bereits in einem Bereich von hohen Temperaturen, wie dargestellt.

Zum Zeitpunkt t=0 wird die Heizleistung erst einmal abgeschaltet für eine erste bestimmte Zeitspanne, die dann als unbeheizt gilt. Sie kann im Bereich von etwa 10 bis 15 Minuten liegen. Danach wird stufenweise für eine ähnliche Zeitdauer die Heizleistung zuerst auf 0,5% erhöht und danach auf 1%, 2% und 2,5%. Daraus folgt zwar zuerst ein gewisses Absinken der Temperatur T des Gargutes, wie zu erkennen ist. Nach einer bestimmten Zeit jedoch steigt die Temperatur wiederum an und nähert sich wieder der gewünschten Endtemperatur von etwa 70°C. Somit ist in dem Bereich nahe von t gleich 60 Minuten der Verlauf bei Fig. 1 ähnlich wie bei Fig. 2. Beide Male beträgt die Heizleistung P etwa 2,5% der Maximalleistung und die Garguttemperatur T liegt bei annähernd 70°C.

## Patentansprüche

1. Verfahren zum Zubereiten eines Gargutes in einem Gargefäß mittels einer Heizeinrichtung zum Erwärmen oder Warmhalten für eine längere beheizte Zeitspanne mittels einer Heizeinrichtung ein und derselben Kochstelle, **dadurch gekennzeichnet, dass** auf eine Zeitspanne ohne Heizleistung eine beheizte Zeitspanne folgt, wobei für eine Heiz-Zeitspanne von mehr als 30 Minuten die Heizleistung der Heizeinrichtung weniger als 5% der Maximalleistung beträgt, wobei beim Warmhalten bzw. Erwärmen eines bereits warmen bzw. bereits zubereiteten Gargutes oder Gargefäßes für die Zeitspanne ohne Heizleistung die Heizeinrichtung vollständig ausgeschaltet wird und danach für Heiz-Zeitspannen im Bereich einiger weniger Minuten die Heizleistung ganz allmählich bis auf maximal 5 % der Maximalleistung erhöht wird.

2. Verfahren nach Anspruch 1, **dadurch gekennzeichnet, dass** während der Heiz-Zeitspanne die Heizleistung höchstens 2,5% der Maximalleistung beträgt.

3. Verfahren nach Anspruch 1 oder 2, **dadurch gekennzeichnet, dass** während der beheizten Zeitspanne die Heizleistung für eine Heiz-Zeitspanne von mindestens 60 Minuten aufgebracht wird, vorzugsweise ununterbrochen für unbestimmte Zeit.

4. Verfahren nach einem der Ansprüche 1 bis 3, **dadurch gekennzeichnet, dass** die Heizleistung automatisch erst ausgeschaltet wird und dann wieder eingeschaltet und erhöht wird.

5. Verfahren nach Anspruch 4, **dadurch gekennzeichnet, dass** die Heizeinrichtung für die erste Zeitspanne ohne Heizleistung für 5 bis 15 Minuten vollständig abgeschaltet wird.

6. Verfahren nach Anspruch 4 oder 5, **dadurch gekennzeichnet, dass** die Heizeinrichtung nach dem vollständigen Abschalten für eine Heiz-Zeitspanne von 1 bis 10 Minuten, vorzugsweise 1 bis 5 Minuten, mit einer Heizleistung von weniger als 0,5% ihrer Maximalleistung betrieben wird.

7. Verfahren nach einem der Ansprüche 4 bis 6, **dadurch gekennzeichnet, dass** an den Betrieb mit weniger als 0,5% der Maximalleistung anschließend eine langsame Erhöhung der Heizleistung folgt bis auf das Niveau der dauerhaft gehaltenen Heizleistung mit weniger als 5% der Maximalleistung.

8. Verfahren nach einem der Ansprüche 4 bis 7, **dadurch gekennzeichnet, dass** die Erhöhung stufenartig nach Zeitspannen zwischen 1 und 10 Minuten erfolgt, insbesondere zwischen 1 und 5 Minuten, vorzugsweise als Erhöhung um jeweils 0,5% oder 1 %.

9. Verfahren nach einem der Ansprüche 4 bis 8, **dadurch gekennzeichnet, dass** in einem Automatik-Betrieb durch eine Bedienperson vorwählbar ist, dass nach Erreichen eines Fertigzustandes des Gargutes die Heizeinrichtung selbsttätig vom Erwärmungsbetrieb in den Warmhaltebetrieb wechselt, wobei dies vorzugsweise bereits zu Beginn des Betriebs der Heizeinrichtung auswählbar ist.

10. Verfahren nach einem der vorhergehenden Ansprüche, **dadurch gekennzeichnet, dass** es mit einem Kochfeld durchgeführt wird, insbesondere mit einer Strahlungsheizeinrichtung.

11. Verfahren nach einem der Ansprüche 1 bis 9, **dadurch gekennzeichnet, dass** es mit einem Kochfeld mit einer Induktionsheizeinrichtung durchgeführt wird.

## Claims

1. A method of preparing a foodstuff in a cooking vessel by means of one heating device for warming up or keeping warm one and the same cooking area for a relatively long period of heating by means of one heating device, **characterised in that** a period without heating power is followed by a heated period, with the heating power of the heating device amounting to less than 5% of maximum power for a heating period of more than 30 minutes, with the heating device being completely switched off during keeping warm or warming up of an already warm or already prepared foodstuff or cooking vessel for the period without heating power and thereafter the heating power being increased very gradually to at most 5% of maximum power for heating periods in the range of a few minutes.

2. A method according to claim 1, **characterised in that** during the heating period the heating power amounts to at most 2.5% of maximum power.

3. A method according to claim 1 or claim 2, **characterised in that** during the heated period the heating power is applied for a heating period of at least 60 minutes, preferably without interruption for an indefinite period.

4. A method according to any one of claims 1 to 3, **characterised in that** the heating power is automatically firstly switched off and then switched on again and increased.

5. A method according to claim 4, **characterised in that** the heating device is switched off completely for 5 to 15 minutes for the first period without heating power.

6. A method according to claim 4 or claim 5, **characterised in that** the heating device is operated after complete switch-off for a heating period of 1 to 10 minutes, preferably 1 to 5 minutes, at a heating power of less than 0.5% of its maximum power.

7. A method according to any one of claims 4 to 6, **characterised in that** operation at less than 0.5% of maximum power is then followed by a slow increase in heating power up to the level of the sustainedly maintained heating power at less than 5% of maximum power.

8. A method according to any one of claims 4 to 7, **characterised in that** the increase proceeds in stages after periods of between 1 and 10 minutes, in particular between 1 and 5 minutes, preferably as increases of in each case 0.5% or 1 %.

9. A method according to any one of claims 4 to 8, **characterised in that,** in automatic operation, an operator may preselect that, once the foodstuff is ready, the heating device changes over automatically from warming up operation to keeping warm operation, this preferably being selectable right at the start of operation of the heating device.

10. A method according to any one of the preceding claims, **characterised in that** it is carried out with a hob, in particular with a radiant heating device.

11. A method according to any one of claims 1 to 9, **characterised in that** it is carried out with a hob with an induction heating device.

## Revendications

1. Méthode pour préparer un produit alimentaire dans un récipient de cuisson au moyen d'un dispositif chauffant destiné à chauffer ou à maintenir à température une et même plaque de cuisson pendant un laps de temps prolongé avec échauffement au moyen d'un dispositif chauffant, **caractérisée en ce qu'**un laps de temps avec échauffement succède à un laps de temps sans puissance calorifique, sachant que pour un laps de temps de plus de 30 minutes avec échauffement, la puissance calorifique du dispositif chauffant est égale à moins de 5 % de la puissance maximale, que lors du maintien à température ou de l'échauffement d'un produit alimentaire ou d'un récipient de cuisson déjà chaud ou préparé, le dispositif chauffant est entièrement mis hors service pour le laps de temps sans puissance calorifique, et qu'ensuite, pour les laps de temps avec échauffement dans la plage de quelques minutes, la puissance calorifique est très progressivement remontée jusqu'à au maximum 5 % de la puissance maximale.

2. Méthode selon la revendication 1, **caractérisée en ce que** la puissance calorifique est au maximum égale à 2,5 % de la puissance maximale pendant le laps de temps avec échauffement.

3. Méthode selon la revendication 1 ou 2, **caractérisée en ce que** pendant le laps de temps avec échauffement, la puissance calorifique est appliquée pour un laps de temps d'au moins 60 minutes, de préférence de manière ininterrompue pour une durée indéterminée.

4. Méthode selon l'une des revendications 1 à 3, **caractérisée en ce que** la puissance calorifique est automatiquement tout d'abord coupée, puis rétablie et augmentée.

5. Méthode selon la revendication 4, **caractérisée en ce que,** pour le premier laps de temps sans puissance calorifique, la puissance calorifique est entièrement coupée pendant 5 à 15 minutes.

6. Méthode selon la revendication 4 ou 5, **caractérisée en ce qu'**après la mise hors service intégrale, le dispositif chauffant est mis en service avec une puissance calorifique inférieure à 0,5 % de la puissance maximale pour un laps de temps avec échauffement de 1 à 10 minute(s), de préférence de 1 à 5 minute(s).

7. Méthode selon l'une des revendications 4 à 6, **caractérisée en ce qu'**au régime avec moins de 0,5 % de la puissance maximale succède une lente élévation de la puissance calorifique jusqu'au niveau de la puissance calorifique maintenue en permanence avec moins de 5 % de la puissance maximale.

8. Méthode selon l'une des revendications 4 à 7, **caractérisée en ce que** l'élévation a lieu par paliers selon des laps de temps compris entre 1 et 10 minute(s), en particulier entre 1 et 5 minute(s), de préférence sous forme d'élévations de respectivement 0,5 % ou 1 %.

9. Méthode selon l'une des revendications 4 à 8, **caractérisée en ce que** dans un mode automatique, un opérateur peut présélectionner qu'une fois achevée la cuisson du produit alimentaire, le dispositif chauffant commute de lui-même du régime d'échauffement sur le régime de maintien à température, sachant que de préférence, cela peut être déjà sélectionné avant le début du fonctionnement du dispositif chauffant.

10. Méthode selon l'une des revendications précédentes, **caractérisée en ce qu'**elle est réalisée avec une plaque de cuisson, en particulier avec un dispositif chauffant par rayonnement.

11. Méthode selon l'une des revendications 1 à 9, **caractérisée en ce qu'**elle est réalisée avec une plaque de cuisson munie d'un dispositif chauffant à induction.
